# EUROPÄISCHE PATENTSCHRIFT

(11) **EP 0 172 936 B1**
(45) Veröffentlichungstag und Bekanntmachung des Hinweises auf die Patenterteilung: **15.06.1988**
(21) Anmeldenummer: 84110321.1
(22) Anmeldetag: 30.08.1984
(51) Int. Cl.: D05B 33/00

(54) **Vorrichtung an einer Nähmaschine zum Spannen und zeitweiligen Transportieren von schlauchförmigem Nähgut**
Work transport apparatus for tensionable material
Dispositif de tension et d'indexation de ceintures de vêtements

(30) Priorität: 04.10.1983 DE 3335936
(43) Veröffentlichungstag der Anmeldung: 05.03.1986
(73) Patentinhaber: DÜRKOPPWERKE GMBH, D-4800 Bielefeld 1 (DE)
(72) Erfinder: Pollmeier, Konrad, D-4800 Bielefeld 1 (DE); Moll, Philipp, D-5100 Aachen (DE); Goebbels, Wolfgang, D-5100 Aachen (DE)

(56) Entgegenhaltungen:
- DE-A- 2 740 780
- DE-A- 3 121 118
- FR-A- 650 483
- US-A- 1 723 781
- US-A- 3 315 624
- US-A- 3 443 533
- US-A- 3 736 895

## Beschreibung

Die Erfindung betrifft eine Vorrichtung an einer Nähmaschine gemäß dem Oberbegriff des Anspruches 1.

Es ist eine Nähmaschine mit einer Einrichtung zum Annähen eines endlosen Bandes an ein schlauchförmiges Teil bekannt (DE-PS 25 14 794), bei der das schlauchförmige Teil über mehrere quer zur Transportrichtung angeordnete, achsabstandsveränderbare Rollen, von denen wenigstens eine Rolle angetrieben ist, gezogen wird. Die bekannte Nähmaschine mit der besagten Einrichtung ermöglicht genaues überlapptes Annähen eines endlosen Bandes an ein schlauchförmiges Teil geringer Elastizität, wobei durch Verschiebung einer Rolle eine Anpassung an verschiedene Durchmessermaße des schlauchförmigen Teiles möglich ist. Eine automatische Anpassung des Vorschubweges des schlauchförmigen Teiles in Abhängigkeit von der momentanen Lage der nicht ortsfesten Rolle, die im Spannbereich auftretende Umfangsveränderungen unterschiedlich groß ausfallender schlauchförmiger Teile ausgleicht, ist mit der bekannten Nähmaschine und deren Einrichtung zum Aufnähen des endlosen Bandes ebenso nicht möglich wie ein abschnittsweiser Nähgutvorschub.

Ferner ist eine Nähmaschine mit einer Spanneinrichtung für schlauchförmige Werkstücke bekannt (DE-OS 31 42 836), die eine ortsfeste und eine nicht ortsfeste, an einem Hebel mit Ausgleichsgewicht gelagerte Spannrolle aufweist. Das Ausgleichsgewicht ist so bemessen, daß am Hebel ein indifferenter Zustand entsteht. Eine automatische Anpassung des Vorschubweges in Abhängigkeit von der momentanen Lage der nicht ortsfesten Rolle ist mit der bekannten Nähmaschine und deren Spanneinrichtung nicht möglich.

Außerdem ist eine Nähmaschine mit einer Spannvorrichtung für schlauchförmiges Nähgut bekannt (Patentanmeldung P 33 12 317.9), bei der die Spannvorrichtung aus der umfangsveränderbaren Spanntrommel mit wenigstens drei in sich beweglichen Spannsegmenten besteht, die zur Mitte der Spanntrommel hin oder von der Mitte weg radial verlagerbar sind. Da besagte Spanntrommel vor dem Unterarm der Nähmaschine angeordnet sein muß, ist es mit der bekannten Spannvorrichtung nicht möglich, das schlauchförmige Nähgut in unmittelbarer Nähe der Nähteilkante zu spannen.

Der im Anspruch 1 angegebenen Erfindung liegt die Aufgabe zugrunde, eine Vorrichtung zum Spannen und zeitweiligen Transportieren von schlauchförmigem Nähgut zu schaffen, die einerseits das Spannen des aufgezogenen Nähteiles in unmittelbarer Nähe der Nähteilkante zuläßt, und die andererseits eine automatische Anpassung des Vorschubweges des abschnittsweise transportierten Nähteiles in Abhängigkeit von der momentanen Lage wenigstens einer nicht ortsfest angeordneten Rolle ermöglicht, die von Nähteil zu Nähteil auftretende Bundweitenunterschiede ausgleicht.

Mit der Vorrichtung nach der Erfindung ist es nun möglich, weitgehend automatisiertes Annähen insbesondere der Gürtelschlaufen an Hosen bzw. Röcken mit unterschiedlicher Bundweite zu erreichen, wobei sich der Abstand von Gürtelschlaufe zu Gürtelschlaufe entsprechend der gerade vorliegenden Bundweite automatisch einstellt. Die Tätigkeit der Bedienungsperson beschränkt sich nunmehr nur noch auf das Auf- bzw. das Abziehen des schlauchförmigen Nähteiles, wobei es gleichgültig ist, ob einem Nähteil mit minimaler Bundweite ein Nähteil mit maximaler Bundweite folgt.

Zweckmäßige Ausgestaltungen des Gegenstandes nach Anspruch 1 sind in den Unteransprüchen beschrieben. Während im Anspruch 2 eine mit rein mechanischen Mitteln arbeitende Steuervorrichtung beschrieben ist, die den zeitweiligen Nähguttransport und die automatische Anpassung des Vorschubweges in Abhängigkeit von der gerade vorliegenden Bundweite des Nähteiles vornimmt, ist im Anspruch 3 eine mit rein elektronischen Mitteln arbeitende Steuervorrichtung beschrieben. Bei der Ausgestaltung nach Anspruch 4 umschlingt das schlauchförmige, vorzugsweise zeitweilig endlos zusammengefügte Nähteil die ortsfest und die nicht ortsfest angeordneten Rollen und wird durch den direkten Angriff der angetriebenen Rolle zeitweilig transportiert. Bei der Ausgestaltung nach Anspruch 5 umschlingt ein endloses Transportband die ortsfest und die nicht ortsfest angeordneten Rollen, wodurch das auf sie aufgezogene Nähteil indirekt durch das Transportband zeitweilig transportiert wird. Bei der Ausgestaltung nach Anspruch 6 umschlingt das Transportband die ortsfest angeordneten Rollen, wobei das schlauchförmige Nähteil teilweise am Transportband anliegt und wenigstens eine nicht ortsfest angeordnete Rolle umschlingt. Um eine maximale Anpassung an unterschiedliche Bundweiten zuzulassen, sind bei der Ausgestaltung nach Anspruch 7 zwei Transportbänder vorgesehen, von denen das eine die ortsfest angeordneten, das andere die nicht ortsfest angeordneten Rollen umschlingt. Bei der Ausgestaltung nach Anspruch 8 ist nur ein Transportband vorgesehen, das die nicht ortsfest angeordneten Rollen umschlingt. Im letztgenannten Fall liegt das aufgezogene Nähteil teilweise am Transportband an und umschlingt außerdem die ortsfest angeordneten Rollen. Maximale Anpassung an unterschiedliche Bundweiten ist nach den Ausgestaltungen gemäß den Ansprüchen 4, 6, 7 und 8 möglich, insbesondere beim Vorhandensein von mehr als nur einer nicht ortsfest angeordneten Rolle.

Mehrere Ausführungsbeispiele der Erfindung werden anhand der Fig. 1 bis Fig. 16 erläutert.

Es zeigt :
Fig. 1 eine vereinfachte Vorderansicht der Vorrichtung nach Anspruch 4
Fig. 2 eine vereinfachte Vorderansicht der mit mehr als einer ortsfest und mit mehr als einer nicht ortsfest angeordneten Rolle ausgerüsteten Vorrichtung nach Anspruch 4
Fig. 3 eine vereinfachte Vorderansicht der Vorrichtung nach Anspruch 5, wobei die nicht ortsfest angeordneten Rollen zu einem Bezugspunkt verlagerbar sind
Fig. 4 eine vereinfachte Seitenansicht der Vorrichtung nach Anspruch 5, wobei die nicht ortsfest angeordneten Rollen zu einem Bezugspunkt verlagerbar sind
Fig. 5 eine vereinfachte Vorderansicht der Vorrichtung nach Anspruch 5, wobei die nicht ortsfest angeordneten Rollen zur Nähstelle verlagerbar sind
Fig. 6 eine vereinfachte Vorderansicht der Vorrichtung nach Anspruch 6
Fig. 7 eine vereinfachte Vorderansicht der Vorrichtung nach Anspruch 7
Fig. 8 eine vereinfachte Vorderansicht der Vorrichtung nach Anspruch 8
Fig. 9 eine vereinfachte Vorderansicht der Vorrichtung nach Anspruch 9, wobei die Vorrichtung an einer Zweinadel-Nähmaschine angebaut ist
Fig. 10 eine vereinfachte Vorderansicht der Vorrichtung nach Anspruch 6, wobei die Vorrichtung an einer Zweinadel-Nähmaschine angebaut ist
Fig. 11 eine Vorderansicht eines Gürtelschlaufen-Annähautomaten entlang der in Fig. 12 angegebenen Schnittlinie C-D, der mit einer Vorrichtung nach Anspruch 7 ausgerüstet ist, wobei das obere Transportband unterhalb des Unterarmes der Einnadel-Nähmaschine verläuft
Fig. 12 eine Seitenansicht des in Fig. 11 gezeigten Gürtelschlaufen-Annähautomaten
Fig. 13 eine Prinzipdarstellung der Steuervorrichtung nach Anspruch 2 in einer Seitenansicht
Fig. 14 ein Blockschaltbild der elektronischen Steuervorrichtung nach Anspruch 3
Fig. 15 eine vereinfachte Seitenansicht einer Zweinadel-Nähmaschine mit zwischen den Nadeln angeordnetem oberen Transportband nach Anspruch 9
Fig. 16 eine im Bundbereich einer Hose oder eines Rockes angenähte Gürtelschlaufe.

Mit 9 wird eine mit wenigstens einer Nähnadel 13 ausgestattete Nähmaschine, vorzugsweise ein Doppelsteppstich-Kurznahtautomaten in üblicher Bauweise und mit 17 ein an sich bekanntes Schlaufenzuführgerät gezeigt, die beide auf einer Tischplatte 20 eines Maschinengestells 19 montiert sind (Fig. 11). Das Schlaufenzuführgerät 17 wird mit vorgefertigtem, aufgerolltem Schlaufenband beschickt. Ein Schieber des Schlaufenzuführgerätes 17 schiebt das vordere Ende des Schlaufenbandes gegen einen einstellbaren Anschlag und eine zum Schlaufenzuführgerät 17 gehörende Schneidvorrichtung schneidet ein Schlaufenstück mit vorbestimmbarer Länge vom Schlaufenband ab.

Dieses Schlaufenstück wird in bekannter Weise von Faltfingern 18 ergriffen und seine beiden Enden nach unten umgefaltet. Die auf diese Weise vorbereitete Gürtelschlaufe 21 wird seitwärts unter den Stoffdrücker der Nähmaschine 9 gebracht und auf dem von einer Vorrichtung 1 gespannt gehaltenen Nähteil 7, das andeutungsweise in Fig. 16 gezeigt wird, positioniert. Die Vorrichtung 1 in der in Fig. 7, 11, 12 und 13 gezeigten Ausführung nach den Ansprüchen 1 und 7 besteht im wesentlichen aus einem in Nähe der Nähstelle 2 angeordneten Transportband 3, das zeitweilig von der ortsfesten Rolle 5 angetrieben wird und das die ebenfalls ortsfest angeordneten Rollen 4 umschlingt und aus einem zweiten Transportband 12, das die nicht ortsfest angeordneten Rollen 6 umschlingt. Das Transportband 12 kann zur Nähstelle 2 hin oder von ihr verlagert werden, so daß auf diese Weise schlauchförmiges Nähgut mit unterschiedlich großen Öffnungen, z. B. Hosen oder Röcke mit unterschiedlich großen Bundweiten, nach dem Aufziehen auf die Transportbänder 3 und 12 gespannt gehalten werden kann. Die nachfolgend näher beschriebenen Mittel für den Antrieb des Transportbandes 3 und für die Lageveränderung des Transportbandes 12 werden von einer Platte 23 aufgenommen, an die ein Bock 24 befestigt ist. Letzterer nimmt einen Lagerzapfen 25 auf, dessen über den Bock 24 hinausragendes Ende möglichst reibungsfrei in einem Lagerbock 26 gelagert ist. Dieser ist fest mit dem Maschinengestell 19 verbunden. Fest mit dem Bock 24 ist auch eine Achse 27 verbunden, deren beide Enden ebenfalls möglichst reibungsfrei in den Lagerböcken 28, 29 gelagert sind. Auf diese Weise ist die Platte 23 mit zwei Freiheitsgraden schwenkbeweglich gelagert, nämlich um die Achse 25 und um die Achse 27. Durch die Schwenkbewegung um die Achse 25 folgt die Platte 23 dem Nähguttransport während des Nähvorgahges. Nach Beendigung des Nähvorganges wird die Platte 23 durch einen nicht gezeigten Stellzylinder wieder in ihre Ausgangslage verbracht. Durch die Schwenkbewegung um die Achse 27 wird die Platte 23 bei in Hochstellung befindlicher Nähnadel 13 in Richtung zur letztgenannten bewegt, damit anschließend die Kurznaht B (Fig. 16) genäht werden kann. Die Schwenkbewegung der Platte 23 um die Achse 27 wird mit bekannten Mitteln, auf die hier nicht näher eingegangen wird, direkt von der Nähmaschine 9 ausgelöst. Die ortsfest angeordneten Rollen 4 sind in bekannter Weise auf Lagerzapfen drehbar gelagert, die einerseits fest mit der Platte 23 verbunden sind, und deren freie Enden von einer Platte 30 aufgenommen werden (siehe Fig. 12). In der Platte 23 ist ein fest mit der angetriebenen Rolle 5 verbundener Zapfen gelagert, auf dessen über die Platte 23 stehendes Ende eine Riemenscheibe 36 befestigt ist. In der Platte 23 befindet sich ein Schlitz 31, der ein auf-und abbewegbares Teil 32, vorzugsweise einen Schieber formschlüssig aufnimmt. Fest mit dem Teil 32 sind Lagerzapfen verbunden, auf denen die Rollen 6 drehbar gelagert sind. Die freien Enden werden entsprechend Fig. 12 und 13 von einer Platte 33 aufgenommen. Das Teil 32 ist durch einen doppeltwirkenden, druckmittelbeaufschlagbaren Stellzylinder 40 zur Nähstelle 2 hin oder von ihr weg verschiebbar, wodurch schlauchförmiges Nähgut mit unterschiedlich großem Umfang (Bundweite) gespannt werden kann. An der Platte 23 ist ein seitlich verschiebbarer Anschlag 50 zur Begrenzung der Kante des Nähteiles 7 angeordnet.

Zur Vorrichtung 1 gehört außerdem eine Steuervorrichtung 15, die in einer ersten, rein mechanisch arbeitenden Version aus einem an sich bekannten Regelgetriebe 38, einem Kurbelgetriebe 44 und einem mit einem Winkelcodierer ausgerüsteten Elektromotor 39 besteht. Einerseits wird das Transportband 3 und das Nähteil 7 (siehe Fig. 6 und 7) bzw. das direkt auf die Rollen 4, 5 und 6 gezogene Nähteil 7 (siehe Fig. 2) durch die Steuervorrichtung 15 zeitweilig bewegt und andererseits sorgt sie dafür, daß der veränderbare Vorschubweg des Transportbandes 3 und/oder des Nähteiles 7 abhängig von der Lage der nicht ortsfest angeordneten Rolle/Rollen 6 ist, d. h., der Vorschubweg verhält sich direkt proportional zur Bundweite des schlauchförmigen Nähteiles 7.

An der Platte 23 ist das handelsübliche Regelgetriebe 38 befestigt, mit dessen Eingangswelle der Elektromotor 39 fest verbunden ist. Die Eingangswelle des Regelgetriebes 38 dreht sich mit einer Eingangsdrehzahl von 1 450 U/min. Das Regelgetriebe 38 übersetzt besagte Eingangsdrehzahl in eine niedertourigere Abtriebsdrehzahl, die über eine fest mit dem Wellenstumpf der Abtriebswelle verbundene Riemenscheibe 35 und über einen Riemen 37 auf die Riemenscheibe 36 und damit auf die Rolle 5 übertragen wird. Wesentlich ist, daß das Regelgetriebe 38 bei unveränderter Eingangsdrehzahl die Veränderung der Abtriebsdrehzahl in einem definierten Bereich zuläßt. Zu diesem Zweck weist es einen weiteren Wellenstumpf 41 auf, mit dem eine Kurbel 47 fest verbunden ist (Fig. 13). Mit dieser ist eine Koppel 46 gelenkig verbunden. Das andere Ende der Koppel 46 ist gelenkig an einer zweiarmigen Schwinge 45 angelenkt. Der freie Arm der Schwinge 45 ist über einen Lenker 43 und durch ein Gelenk 42 mit dem Teil 32 verbunden. Das aus der Kurbel 47, der Koppel 46 und der Schwinge 45 gebildete viergelenkige Kurbelgetriebe 44 (Fig. 13) ermöglicht - hervorgerufen durch eine Verschiebung des Teiles 32 - eine entsprechende Verdrehung der Kurbel 47. Das Regelgetriebe 38 ist kinematisch so ausgelegt, daß es bei einer Verdrehung des Wellenstumpfes 41 von 30 Grad eine lineare Veränderung der Abtriebsdrehzahl von 54 U/min bis 124 U/min ermöglicht. Dadurch wird automatisch beim Vorliegen z. B. eines größeren Umfanges des aufgespannten schlauchförmigen Nähteiles 7 der Vorschubweg verhältnisgleich vergrößert. Beim Aufnähen von Gürtelschlaufen bedeutet dies, daß der durch den abschnittweisen Transport des schlauchförmigen Nähteiles 7 vorgegebene Abstand von Gürtelschlaufe zu Gürtelschlaufe automatisch nach der Bundweite des aufgespannten Nähteiles 7 eingestellt wird.

Neben dieser mit rein mechanischen Mitteln durchgeführten Veränderung des Vorschubweges in Abhängigkeit von der Bundweite des schlauchförmigen Nähteiles 7 ist es auch möglich, hierfür eine elektronische Steuerung (Fig. 14) einzusetzen. In diesem Fall wird die Verschiebung des Teiles 32 durch einen an sich bekannten Wegaufnehmer 48 erfaßt. Ein Mikrocomputer 49 rechnet die Werte des Wegaufnehmers 48 in Drehwinkelwerte für den Elektromotor 39 um und steuert ihn entsprechend dieser Drehwinkelwerte.

Die zuvor beschriebene Veränderung des Vorschubweges in Abhängigkeit von der gerade vorliegenden Bundweite des Nähteiles 7 trifft ebenso für jede Vorrichtung zu, die entsprechend den Ansprüchen 4, 5, 6, 8 und 9 ausgeführt ist. Dabei ist es möglich, daß das Teil 32 entweder mit nur einer Rolle 6 (Fig. 1, 6, 10), mit mehreren Rollen 6 (Fig. 2, 7, 8, 9), mit mehreren Rollen 6 und mit der von der Steuervorrichtung 15 zeitweise angetriebenen Rolle 5 (Fig. 5) oder nur mit der von der Steuervorrichtung 15 zeitweise angetriebenen Rolle 5 (Fig. 3, 4) bestückt ist. Der in Fig. 3 und 4 gezeigte Sonderfall ist dadurch gekennzeichnet, daß die Rollen 6 radial vom Bezugspunkt 11 oder zu ihm hin verlagerbar angeordnet sind.

Nachfolgend wird die Arbeitsweise eines mit der Vorrichtung 1 ausgerüsteten Nähautomaten in den in Fig. 1 und 2 sowie 5 bis 12 gezeigten Ausgestaltungen beschrieben.

Ein schlauchförmiges Nähteil 7, vorzugsweise eine Hose oder ein Rock wird im Spannbereich 22 auf die Rollen 4, 5 und 6 bzw. auf ein Transportband 3 und wenigstens eine Rolle 6 bzw. auf das Transportband 12 und die Rollen 4, 5 bzw. auf die Transportbänder 3 und 12 aufgezogen und nähgerecht unter den gelüfteten Stoffdrücker der Nähmaschine 9 gebracht. Um ein exaktes Annähen der Gürtelschlaufen 21 an der jeweils vorgesehenen Stelle zu gewährleisten, muß beim zuvor erwähnten Aufziehen des Nähteiles eine Ausrichtung eines Fixpunktes am Nähteil 7, z. B. die Hosenmittelnaht (gelegentlich auch als Gesäßnaht bezeichnet) nach einer z. B. an der Platte 23 befindlichen Markierung, vorzugsweise nach einem Zeiger vorgenommen werden. Durch entsprechende Druckmittelbeaufschlagung des doppeltwirkenden Stellzylinders 40 wird das Teil 32 und damit die auf ihm drehbar gelagerten Rollen 6 in Richtung von der Nähstelle 2 weg verschoben. Dadurch wird das Nähteil 7 gespannt. Die Verschiebung des Teiles 32 ist so ausgelegt, daß alle auftretenden Bundweiten von der Vorrichtung 1 gespannt werden können. Wesentlich ist, daß sich die Anpassung der Vorrichtung 1 an die jeweils vorliegende Bundweite stets an der von der Nähstelle abgekehrten Seite der Vorrichtung 1 auswirkt, so daß das Nähteil 7 während des Spannvorganges stets auf der Stichplatte der Nähmaschine aufliegt.

Bei der Ausführung nach Fig. 3 und 4 ist das Teil 32 nur mit der angetriebenen Rolle 5 bestückt. Die radiale, zum Bezugspunkt 11 hin oder von ihm weg gerichtete Lageveränderung der anderen nicht ortsfest angeordneten Rollen 6 ist dem Prinzip nach aus der deutschen Patentanmeldung P 33 12317.9 bekannt und wird deshalb hier nicht näher beschrieben.

Nachdem ein Nähteil 7, z. B. eine Hose markierungsgerecht gespannt und nähgerecht an der Nähstelle positioniert wurde, kann der Nähvorgang, z. B. das Aufnähen einer zuvor von dem Schlaufenzuführgerät 17 gefalteten und unter den Stoffdrücker gebrachten Gürtelschlaufe 21 beginnen. Zuerst wird die aus Fig. 16 ersichtliche Kurznaht A genäht. Nach deren Fertigstellung wird die Platte 23 bei in Hochstellung befindlicher Nähnadel 13 um die Achse 27 im Uhrzeigersinn verschwenkt, wonach die Kurznaht B (Fig. 16) genäht werden kann. Ist dieser Nähvorgang beendet, wird bei in Hochstellung befindlicher Nähnadel 13 die Platte 23 wieder in ihre Ausgangslage (Fig. 12) verschwenkt. Danach wird der Elektromotor 39 in Betrieb gesetzt, wodurch die Abtriebswelle des Regelgetriebes 38 und damit die angetriebene Rolle 5 eine solche Anzahl von Umdrehungen ausführt, die exakt der Bundweite des gerade gespannt gehaltenen Nähteiles 7 entspricht. Dadurch wird das aufgespannte Nähteil 7 bis zu der Stelle transportiert, die der Position-der nächstfolgend aufzunähenden Gürtelschlaufe 21 entspricht. Der während der Nähguttransport-Phase zurückgelegte Vorschubweg entspricht also dem an die vorliegende Bundweite automatisch angepaßten Abstand einer Gürtelschlaufe zur nächstfolgenden Gürtelschlaufe. Der jetzt erfolgende Annähvorgang dieser Gürtelschlaufe und der sich anschließende Nähguttransport erfolgen im Wechsel, bis die letzte Gürtelschlaufe 21 angenäht ist. Anschließend fährt das Teil 32 in seine der Nähstelle 2 am nächsten liegende Stellung, wodurch das Abziehen des fertig benähten Nähteiles 7 ebenso wie das Aufziehen des nächstfolgenden Nähteiles möglich ist.

## Patentansprüche

1. Vorrichtung an einer Nähmaschine zum Spannen und zeitweiligen Transportieren von schlauchförmigem, von Nähteil zu Nähteil im Spannbereich einen unterschiedlich großen Umfang aufweisendem Nähgut, das über mehrere quer zur Nähgut-Transportrichtung angeordnete, drehbar gelagerte Rollen mit zueinander veränderbarem Achsabstand gezogen wird, von denen wenigstens eine Rolle antreibbar ist, dadurch gekennzeichnet, daß eine Steuervorrichtung (15) eine Rolle (5) zeitweise antreibt, die bei außerhalb des Nähteiles (7) befindlicher Nähnadel (13) das schlauchförmige Nähteil (7) entweder auf direktem Wege oder unter Verwendung wenigstens eines Transportbandes (3) auf indirektem Wege abschnittsweise zu einer Nähstelle (2) um einen solchen Betrag vorschiebt, der von der momentanen Lage eines verschiebbaren, wenigstens eine Rolle (6) aufweisenden Teiles (32) abhängig ist, wodurch am Nähteil (7) an über dessen Umfang gleichmäßig verteilten Stellen jeweils ein in sich abgeschlossener Nähvorgang ausführbar ist.

2. Vorrichtung nach Anspruch 1, dadurch gekennzeichnet, daß die Steuervorrichtung (15) aus einem Regelgetriebe (38), einem fest damit verbundenen, mit einem Winkelcodierer ausgerüsteten Elektromotor (39) und einem Kurbelgetriebe (44) besteht, das durch einen gelenkig mit dem verschiebbaren Teil (32) verbundenen Lenker (43), eine Schwinge (45), eine Koppel (46) und eine Kurbel (47) jede Verschiebung des Teiles (32) auf einen Wellenstumpf (41) an der Abtriebsseite des Regelgetriebes (38) überträgt.

3. Vorrichtung nach Anspruch 1, dadurch gekennzeichnet, daß die Steuervorrichtung (15) aus dem mit dem Winkelcodierer ausgerüsteten Elektromotor (39), einem Mikrocomputer (49) und einem Wegaufnehmer (48) besteht, der die Verschiebung des Teiles (32) erfaßt.

4. Vorrichtung nach Anspruch 1, dadurch gekennzeichnet, daß das Nähteil (7) wenigstens eine ortsfest angeordnete Rolle (5) und wenigstens eine nicht ortsfest angeordnete Rolle (6) teilweise umschlingt.

5. Vorrichtung nach Anspruch 1, dadurch gekennzeichnet, daß ein endloses Transportband (3) die in Nähe eines Unterarmes (8) der Nähmaschine (9) ortsfest angeordneten Rollen (4, 5) und die zu einem Bezugspunkt (11) oder zur Nähstelle (2) nicht ortsfest angeordneten Rollen (6) teilweise umschlingt, und daß auf das Transportband (3) das Nähteil (7) aufgezogen wird.

6. Vorrichtung nach Anspruch 1, dadurch gekennzeichnet, daß das endlose Transportband (3) die ortsfest angeordneten Rollen (4, 5) teilweise umschlingt, und daß das aufgezogene Nähteil (7) teilweise am Transportband (3) anliegt und wenigstens eine nicht ortsfest angeordnete Rolle (6) teilweise umschlingt.

7. Vorrichtung nach Anspruch 1, dadurch gekennzeichnet, daß das endlose Transportband (3) die ortsfest angeordneten Rollen (4, 5) teilweise umschlingt, daß ein zweites endloses Transportband (12) die nicht ortsfest angeordneten Rollen (6) teilweise umschlingt, und daß auf die Transportbänder (3, 12) das Nähteil (7) aufgezogen wird.

8. Vorrichtung nach Anspruch 1, dadurch gekennzeichnet, daß das endlose Transportband (12) die nicht ortsfest angeordneten Rollen (6) teilweise umschlingt, und daß das aufgezogene Nähteil (7) teilweise am Transportband (12) anliegt und die ortsfest angeordneten Rollen (4, 5) teilweise umschlingt.

9. Vorrichtung nach den Ansprüchen 6 und 7, dadurch gekennzeichnet, daß bei der mit zwei Nähnadeln (13, 14) ausgerüsteten Nähmaschine (9) die Rollen (4, 5, 6) so angeordnet sind, daß sich das Transportband (3) zwischen den Nähnadeln (13, 14) befindet.

## Claims

1. Apparatus fitted to a sewing machine for the tensioning and the temporary transport of tubular material with circumferential measurements differing from workpiece to workpiece within the tensioning range ; said tubular material is pulled over a number of pivoting rollers, arranged traverse to the direction of transport, their axial positions are variable in reciprocal relationship and at least one of said rollers can be driven ; characterized in that a control device (15) is provided for driving temporarily - each time whilst the sewing needle (13) is located outside of the workpiece (7) - the roller (5), which is driven either directly or indirectly using at least one conveyor belt (3), for the purpose of feeding the workpiece (7) in sections to a stitching point (2) at a feed rate, which is in relation to the current position of a displaceable component (32) equipped with at least one roller (6), by which means a complete sewing cycle can be performed each time on the workpiece (7) in a number of equally distributed locations around the circumference of said workpiece.

2. Apparatus as per claim 1, characterized in that the control device (15) comprises a variable speed gear drive (38), with an electric motor (39) secured thereto, which is equipped with an angle value encoder and a crank drive.unit (44), transmitting each displacement of the component (32) to a shaft stub (41) located on the output side of the variable speed gear drive (38), which transmission is effected by means of a guide rod (43), which is hinged to the displaceable component (32), by a tumbler lever (45), a connecting rod (46) and a crank (47).

3. Apparatus as per claim 1, characterized in the control device (15) comprises the electric motor (39) which is equipped with the angle value encoder, a micro computer (49) and a length of path recorder (48), recording the rate of displacement of the component (32).

4. Apparatus as per claim 1, characterized in that the workpiece (5) wraps partly at least one .. stationary roller (5) and and at least one travelling roller (6).

5. Apparatus as per claim 1, characterized in that an endless conveyor belt (3) wraps partly the stationary rollers (4, 5), arranged in the vicinity of the arm (8) of the sewing machine (9) and also the travelling rollers (6) arranged displaceable relative to the reference point (11) or to the stitching point (2) and that the workpiece (7) can be pulled over the conveyor belt (3).

6. Apparatus as per claim 1, characterized in that the endless conveyor belt (3) wraps partly the stationary rollers (4, 5) and that the pulled over workpiece (7) contacts partly the conveyor belt (3) and wraps partly at least one stationary roller (6).

7. Apparatus as per claim 1, characterized in that the endless conveyor belt (3) wraps partly the stationary rollers (4, 5) and that a second endless conveyor belt (12) wraps partly the travelling rollers (6) and that the workpiece (7) is pulled over the conveyor belts (3, 12).

8. Apparatus as per claim 1, characterized in that the endless conveyor belt (12) wraps partly the travelling rollers (6) and that the pulled over workpiece (7) contacts partly the conveyor belt (12) and wraps partly the stationary rollers (4, 5).

9. Apparatus as per claims 6 and 7, characterized in that in case of the sewing machine (9) equipped with two sewing needles (13, 14), the rollers (4, 5, 6) are arranged auch ; that the conveyor belt (3) is located between the sewing needles (13, 14).

## Revendications

1. Dispositif sur une machine à coudre permettant la tension et le transport temporaire des ouvrages tubulaires présentant dans la zone de tension une circonférence différente de pièce de couture à pièce de couture, étant tirés sur plusieurs rouleaux disposés transversalement par rapport au sens de transport de l'ouvrage et logés de façon mobile, avec entraxe variable l'un par rapport à l'autre, dont au moins un rouleau peut être entraîné, caractérisé en ce que un dispositif de commande (15) entraîne temporairement un rouleau (5) qui, avec l'aiguille à coudre (13) se trouvant à l'extérieur de la pièce de couture (7), fait avancer la pièce de couture tubulaire (7) par secteur, soit directement, soit indirectement moyennant usage d'au moins une bande transporteuse (3), vers un endroit de couture (2) et cela d'un montant tel qu'il résulte en fonction de la position momentanée d'une pièce déplaçable (32) comportant au moins un rouleau (6), tout en permettant ainsi l'exécution d'un procédé de couture achevé en soi sur la pièce de couture (7) à des endroits distribués uniformément sur sa circonférence.

2. Dispositif selon revendication 1, caractérisé en ce que le dispositif de commande (15) consiste en une commande à réglage (38), un électromoteur (39) fermement relié avec celle-ci et équipé d'un codeur angulaire ainsi qu'un mécanisme à manivelle (44), ce dernier transmettant chaque déplacement de la pièce (32) à un bout d'arbre (41) du côté de sortie de la commande à réglage (38) moyennant un guidon (43) relié de façon articulée avec la pièce déplaçable (32), une coulisse (45), une coulisse oscillante (46) et une manivelle (47).

3. Dispositif selon revendication 1, caractérisé en ce que le dispositif de commande (15) consiste en l'électromoteur (39) équipé du codeur angulaire, un micro-ordinateur (49) et un capteur de déplacement (48) qui détecte le déplacement de la pièce (32).

4. Dispositif selon revendication 1, caractérisé en ce que la pièce de couture (7) entoure en partie au moins un rouleau disposé de façon stationnaire (5) et au moins un rouleau disposé de façon non stationnaire (6).

5. Dispositif selon revendication 1, caractérisé en ce que une bande transporteuse sans fin (3) entoure en partie les rouleaux disposés de façon stationnaire (4, 5) à proximité d'un avant-bras (8) de la machine à coudre (9) ainsi que les rouleaux disposés de façon non stationnaire (6) par rapport à un point de référence (11) ou à l'endroit de couture (2) et en ce que la pièce de couture (7) est enfilée sur la bande transporteuse (3).

6. Dispositif selon revendication 1, caractérisé en ce que la bande transporteuse sans fin (3) entoure en partie les rouleaux disposés de façon stationnaire (4, 5) et que la pièce de couture enfilée (7) s'appuie en partie contre la bande transporteuse (3) et entoure en partie au moins un rouleau disposé de façon non stationnaire (6).

7. Dispositif selon revendication 1, caractérisé en ce que la bande transporteuse sans fin (3) entoure en partie les rouleaux disposés de façon stationnaire (4, 5), qu'une deuxième bande transporteuse sans fin (12) entoure en partie les rouleaux disposés de façon non stationnaire (6) et que la pièce de couture (7) est enfilée sur les bandes transporteuses (3, 12).

8. Dispositif selon revendication 1, caractérisé en ce que la bande transporteuse sans fin (12) entoure en partie les rouleaux disposés de façon non stationnaire (6) et que la pièce de couture enfilée (7) s'appuie en partie contre la bande transporteuse (12) et entoure en partie les rouleaux disposés de façon stationnaire (4, 5).

9. Dispositif selon les revendications 6 et 7, caractérisé en ce que en cas de la machine à coudre (9) équipée de deux aiguilles à coudre (13, 14), les rouleaux (4, 5, 6) sont disposés de manière à ce que la bande transporteuse (3) se trouve entre les aiguilles à coudre (13, 14).
